# FASCICULE DE BREVET EUROPEEN

(11) **EP 0 648 684 B1**
(45) Date de publication et mention de la délivrance du brevet: **05.11.1997**
(21) Numéro de dépôt: 94420262.1
(22) Date de dépôt: 28.09.1994
(51) Int. Cl.: B65D 61/00, B65D 85/66, B65D 19/44

(54) **Dispositif de positionnement de bobine et procédé d'emballage utilisant ce dispositif**
Positioniervorrichtung für eine Spule und Verpackungsverfahren unter Benutzung dieser Vorrichtung
Device for positioning coils and packaging method using this device

(30) Priorité: 13.10.1993 FR 9312392
(43) Date de publication de la demande: 19.04.1995
(73) Titulaire: TORAY PLASTICS EUROPE SA, 01701 Saint-Maurice de-Beynost (FR)
(72) Inventeur: Grosjean, Pierre, F-69110 Sainte-Foy-Les-Lyon (FR); Oracz, Richard, F-01700 Beynost (FR)
(74) Mandataire: Esson, Jean-Pierre

(56) Documents cités:
- WO-A-92/06012
- WO-A-92/06017
- US-A- 2 762 514
- US-A- 3 485 350

## Description

La présente invention concerne un dispositif pour permettre un positionnement facile et en toute sécurité, de bobines de matériau souple continu pour leur transport et leur stockage, ainsi qu'un procédé d'emballage de telles bobines utilisant ce dispositif.

Les matériaux souples continus tels que films, papiers, cartons, tissus ou analogues sont généralement enroulés autour d'un mandrin pour être manipulés, transportés et alimentés lors de leur utilisation ou transformation. Ainsi, on forme des bobines de matériau souple ou continu, qui seront appelées ci-après bobine de film, par mesure de clarté et simplification.

Pour éviter de détériorer le matériau souple ou le film pendant la manipulation ou le stockage des bobines, des flasques sont généralement montées sur chaque extrémité du mandrin. Ces flasques ont une dimension supérieure à l'épaisseur de la bobine pour ainsi former une face d'appui quand la bobine est déposée sur le sol ou un socle porteur tel qu'une palette.

Ainsi, pour le transport ou le stockage des bobines, celles-ci peuvent être disposées dans des cartons d'emballage, le calage de la bobine étant réalisé par remplissage du carton avec des intercalaires, par exemple des plaques en carton. Ce système présente de nombreux inconvénients, notamment une consommation matière (carton) importante pour réaliser l'emballage, matière qui est jetée ou détruite après utilisation de la bobine.

Pour éviter cette consommation de carton et simplifier l'emballage, on a proposé de disposer les bobines munies de flasques directement sur des socles de support tels que des palettes, et de caler les flasques par fixation de cales sur le socle de support de part et d'autre de chaque flasque. Ces cales sont généralement des tasseaux de bois cloués sur les palettes. Ce procédé présente un inconvénient majeur résidant dans la fixation des cales lors de l'emballage et leur retrait pour l'utilisation des bobines. En outre, ce procédé permet de caler uniquement les bords inférieurs des flasques, ce qui peut s'avérer insuffisant lors d'un stockage ou transport par empilement de plusieurs hauteurs de bobines.

Enfin, il a également été proposé, pour des bobines de faible dimension, des flasques en plastique de résistance suffisante permettant un empilement des bobines; Toutefois, ces flasques ne peuvent convenir pour des bobines de moyenne ou grande largeur, et de poids élevés. En outre, ces flasques ne peuvent être utilisées pour des bobines à mandrin débordant.

Un des buts de la présente invention est de proposer un dispositif convenable pour tout type de bobines, notamment pour les bobines de moyenne et grande largeur et poids élevé permettant un positionnement et calage des flasques sans requérir une manipulation importante. Ce dispositif est récupérable et peut être retourné au fabricant de bobines pour être réutilisé. Ce dispositif permet donc de réduire la quantité de rejet d'emballage. Il peut être utilisé avec tout type de bobines à savoir bobine à mandrin débordant ou arasant.

A cet effet, l'invention propose un dispositif de positionnement d'une bobine de matériau souple et continu tel qu'un film en matière synthétique ou naturelle, du tissu, du papier, du carton, permettant de réaliser un emballage et un positionnement corrects et aisés en vue de son transport ou de son stockage.

Ce dispositif comprend au moins un moyen de réception et maintien de chaque flasque montée sur chaque extrémité du mandrin de la bobine, et au moins un moyen pour rendre solidaire le moyen de réception et de maintien d'une flasque avec le moyen de réception et de maintien de l'autre flasque.

Ce dispositif peut être utilisé avec les bobines, dites à mandrin arasant, c'est à dire à mandrin de longueur égale à la largeur du matériau souple et continu enroulé sur celui-ci. Sur les extrémités de ce mandrin sont montées de manière amovible des flasques de forme polygonale, par exemple de forme carrée, et comportant un orifice central de diamètre voisin de celui du mandrin. La fixation des flasques peut être réalisée par tout moyen classique et connu, tel qu'entretoise avec collerette venant s'emboîter dans le mandrin, entretoise venant de matière avec la flasque et formant un moyen d'emboîtement de celle-ci dans le mandrin.

Il est également utilisable avec une deuxième catégorie de bobines dites à mandrin débordant, c'est-à-dire des bobines dont la longueur du mandrin est supérieure à la largeur du matériau souple enroulé sur celui-ci. Les flasques utilisées pour ce type de bobine peuvent être identiques à celles utilisées avec les bobines de première catégorie à mandrin arasant. Toutefois, il est préférable d'utiliser des flasques comportant une ouverture oblongue débouchant sur un côté de la flasque et permettant le passage de l'extrémité dépassante du mandrin qui vient reposer sur le fond de l'ouverture.

Selon une caractéristique de l'invention, le moyen de réception et de maintien est formé par une barre présentant une surface plane d'appui sur laquelle viendra reposer le côté d'une flasque, et au moins une paroi verticale venant en contact avec la face de la flasque non adjacente à la bobine pour ainsi maintenir celle-ci et éviter qu'elle s'écarte de la bobine sous l'effet du poids ou des vibrations et mouvements générés lors du transport. Dans un mode de réalisation de l'invention, cette barre a une section en forme de L.

Cette barre formant le moyen de réception et de maintien peut avoir un profil en U, définissant un logement dans lequel est disposé un côté de la flasque. Les branches du U peuvent être de hauteur égale ou inégale.

Bien entendu, il est possible dans un dispositif conforme à l'invention d'utiliser pour maintenir l'une des flasques, un moyen de réception et de maintien constitué par une barre en U et pour l'autre flasque, un moyen de réception et de maintien constitué par une barre à section en forme de L.

L'utilisation d'au moins une barre en forme de L permet de faciliter le réglage de l'écartement entre les deux moyens de réception et de maintien, notamment quand les flasques sont amenées dans leurs logements formés par lesdits moyens, dans le mode de réalisation de l'invention comprenant un moyen de solidarisation des moyens de réception constitué par une barre à largeur réglable.

Selon une autre caractéristique de l'invention, pou limiter le glissement du dispositif de l'invention sur le plancher ou socle de support sur lequel il est disposé, la face plane de la barre opposée à la face d'appui, comprend un moyen antidérapant constitué par exemple par des aspérités formées sur ladite face ou rapportées sur celle-ci, par exemple par collage ou fixation d'un matériau antidérapant, ou plus simplement par des protubérances formées sur cette face, par exemple par emboutissage de la barre, rainurage ou nervurage.

Selon l'invention, le dispositif comprend un moyen de solidarisation des moyens de réception et de maintien des flasques. Ce moyen de solidarisation est formé dans un mode de réalisation de l'invention d'au moins une tige sur les extrémités de laquelle sont fixées de manière temporaire ou non les barres formant les moyens de réception et de maintien.

Dans un mode de réalisation préféré de l'invention, cette tige est réglable en longueur pour pouvoir ainsi adapter l'écartement entre les barres formant les moyens de réception et de maintien à la largeur de la bobine c'est à dire à l'écartement entre les flasques.

Avantageusement, cette tige est une tige télescopique ou est constituée de plusieurs éléments pouvant glisser les uns par rapport aux autres.

Ces tiges peuvent comprendre des graduations permettant de déterminer et régler aisément leur longueur.

Les moyens pour maintenir à la longueur désirée la tige télescopique ou plus généralement la tige à longueur variable, sont nombreux et bien connus. On peut citer à titre d'exemple, des goupilles, des systèmes vis/écrou introduits dans des orifices prévus sur chaque élément de la tige, ou une vis de serrage prévue sur un élément et venant prendre appui sur l'autre élément.

Ainsi, tout dispositif permettant de régler et bloquer la longueur de la tige de solidarisation pourra être utilisé sans pour cela sortir du cadre de l'invention. On peut citer, à titre d'exemple des systèmes de blocage par clavettes, goupilles, cliquetage ou analogue.

Il est également possible de prévoir une tige télescopique pneumatique, ou à crémaillère par exemple.

Selon un mode de réalisation de l'invention, quand la longueur des barres formant les moyens de réception et de maintien est faible, une seule tige permet de solidariser deux moyens de réception et de maintien. Toutefois quand cette longueur est relativement élevée, par exemple supérieure à 50 cm, il est préférable de disposer au moins deux tiges de solidarisation fixées avantageusement chacune aux voisinages des extrémités des barres de réception et de maintien pour ainsi former un cadre rigide.

En effet, la longueur des barres de réception et de maintien peut être variable. Ainsi, elle peut être relativement faible pour uniquement venir en contact avec une faible portée d'un côté de la flasque. Dans ce mode de réalisation, notamment intéressant pour les bobines de faibles dimension et poids, le dispositif de l'invention peut être disposé au milieu du côté d'appui de la flasque.

Il est également possible de disposer un dispositif conforme à l'invention à chaque extrémité du côté d'appui de la flasque.

Toutefois, dans le mode de réalisation préféré de l'invention, les barres formant les moyens de réception et de maintien des bobines ou des flasques ont une longueur voisine de la longueur du côté de la flasque. Par voisine il faut comprendre que la longueur de la barre peut être comprise entre 50 % environ de la longueur du côté et 120 % environ de celle-ci. Dans ce mode de réalisation, les barres sont avantageusement solidarisées entre elles par au moins deux tiges de solidarisation.

Il peut également être avantageux de prévoir des moyens de fixation du dispositif de l'invention sur un socle support, par exemple des palettes.

Il est également possible, dans un autre mode de réalisation de l'invention, que le dispositif de l'invention comprenne des éléments fixés ou venant de matière avec soit les barres formant les moyens de réception et de maintien soit les tiges de solidarisation formant socle support. Ces éléments forment un moyen de préhension de l'ensemble dispositif/bobine pour les appareils classiques de préhension tels que fourches de chariots élévateurs.

Le dispositif de l'invention peut être réalisé en toute matière rigide. De préférence, le dispositif est réalisé en métal tel que l'acier avantageusement protégé contre les risques de corrosion.

L'invention a également pour objet un procédé d'emballage d'une bobine de matériau souple et continu comme un film en matière synthétique, comprenant des flasques polygonales disposées sur les extrémités du mandrin. Ce procédé consiste à disposer les côtés inférieurs ou d'appui des flasques dans respectivement les moyens de réception et de maintien d'un dispositif conforme à l'invention. Ce dispositif est avantageusement disposé sur un support, un socle tel qu'une palette.

Les trois éléments bobine, dispositif et socle du support sont ensuite, avantageusement, rendus solidaires les uns des autres par tout moyen approprié tel que, par exemple, par des sangles, courroies, bandes ou analogues.

Selon un mode de réalisation préféré de l'invention, le procédé consiste également à disposer au moins un dispositif conforme à l'invention sur les bords supérieurs des flasques pour ainsi rigidifier l'ensemble. Dans cette configuration, les bobines peuvent être empilées sur plusieurs hauteurs, notamment pour un stockage par gerbage.

Par ailleurs, les tiges de positionnement et maintien du ou des dispositifs disposés sur les bords supérieurs des flasques peuvent avantageusement servir de surface d'appui pour des moyens de solidarisation de l'ensemble bobine, palette, évitant ainsi un appui de ceux-ci sur le film. Ces moyens de solidarisation sont, par exemple, des sangles ou bandes métalliques ou non disposées autour de l'ensemble bobine/palette selon le procédé de cerclage couramment utilisé dans le domaine de l'emballage.

Par ailleurs, dans certains cas, notamment pour les bobines à mandrin arasant, il est possible de monter une barre de maintien de l'emboîtement des flasques dans le mandrin, cette barre étant fixée de manière amovible, par exemple par emboîtement par ses extrémités, sur les barres formant les moyens de réception et de maintien des dispositifs de l'invention.

Les avantages du dispositif et du procédé de l'invention sont aisément compréhensibles. Un de ses avantages réside dans le fait que les dispositifs de positionnement de la bobine sont aisément récupérables lors de l'utilisation de celle-ci et réutilisables pour l'emballage et le stockage d'une nouvelle bobine.

En outre, le dispositif de l'invention présente un faible encombrement et peut être renvoyé à l'expéditeur de bobine pour être de nouveau réutilisé. Cette caractéristique présente un grand intérêt compte tenu de l'élaboration de nouvelles législations de plus en plus contraignantes sur le rejet des déchets et sur la limitation de l'utilisation d'emballage non récupérable.

Le dispositif de l'invention présente également l'intérêt d'être utilisable pour tous les types de bobines.

D'autres buts, avantages et caractéristiques de l'invention apparaîtront plus clairement au vu de la description détaillée ci-dessous faite en référence aux dessins annexés dans lesquels :
- la figure 1 est une vue schématique en perspective d'un mode de réalisation d'un dispositif conforme à l'invention,
- la figure 2 est une vue schématique en perspective d'un ensemble de deux flasques maintenues par des dispositifs de l'invention représentés à la figure 1 disposées sur une palette, et
- la figure 3 représente une bobine avec mandrin arasant emballée au moyen des dispositifs de l'invention.

En se référant à la figure 1, un dispositif 1 de positionnement et de maintien conforme à un mode de réalisation de l'invention comprend deux barres 3, 4 en forme de U présentant une face d'appui 5, 6 et deux parois verticales 7, 8, 9, 10.

Les barres 3, 4 sont solidarisées entre elles, dans le mode de réalisation illustré, par deux tiges 13, 14 télescopiques comprenant un élément 13a, 14a creux relié à une barre 4 dans lequel peut coulisser un autre élément 13b, 14b. Ce second élément 13b, 14b est relié à l'autre barre 3. Les moyens de fixation des éléments formant les tiges 13, 14 sur les barres 3, 4 peuvent être quelconques et sont par exemple des lignes de soudure.

Dans le mode de réalisation illustré, la section des tiges 3, 4, est carrée.

Toutefois, cette section peut avoir une forme quelconque telle que ronde, rectangulaire, par exemple.

Les éléments 13a, 13b et 14a, 14b sont bloqués en mouvement par un moyen de blocage tel qu'une vis 15 disposée sur les éléments 13a, 14a dont l'extrémité vient en contact dans le fond d'une gorge 16 formée sur une face des éléments 13b, 14b.

Ainsi, il est possible de régler l'écartement entre les deux barres 3, 4 en fonction de la largeur de la bobine, ou plus exactement de l'écartement entre les deux flasques 11, 12.

Le dispositif de l'invention comprend sur la surface extérieure au U de la face d'appui 5, 6 des barres 3, 4, des protubérances formées dans le mode de réalisation illustré, par des orifices 17, 18 réparties sur cette face et dont les bords ont été emboutis pour qu'ils forment des saillies vers l'extérieur du U.

Dans un autre mode de réalisation de l'invention, les barres 3 ou l'une de ces barres, ont un profil en L, la paroi verticale du L étant située côté extérieur du dispositif pour ainsi venir plaquer contre les flasques 11, 12.

La figure 2 illustre un mode de réalisation de positionnement d'une bobine de matériau souple continu à mandrin débordant obtenu avec deux dispositifs conformes à l'invention et représenté à la figure 1.

Ainsi, un dispositif 1 conforme à l'invention est disposé sur un socle 19 de support tel qu'une palette. L'écartement entre les barres 3, 4 a été préalablement réglé.

Deux flasques 11, 12 comprenant une ouverture de forme oblongue 20, 21 présentent une forme carrée, l'un des côtés du carré étant disposé dans le logement formé par la forme en U des barres 3, 4. Ainsi, le dispositif de l'invention maintient en position les deux flasques par leur côté inférieur.

La bobine est alors disposée entre les deux flasques, les extrémités du mandrin débordant venant reposer sur le fond de l'ouverture oblongue de chaque flasque 11, 12.

Dans le mode de réalisation illustré, un second dispositif 1 conforme à l'invention est disposé sur les côtés supérieurs des flasques 11, 12. Ainsi, l'ensemble formé par les deux flasques 11, 12 et les deux dispositifs 1 constitue un cadre rigide supportant en toute sécurité la bobine. De plus, par la conjugaison du poids de la bobine et des aspérités 17, 18 formées sur la face d'appui du dispositif 1 de l'invention, le glissement de cet ensemble sur la palette 19 est rendu très difficile. Il en sera de même pour une palette gerbée sur cet ensemble et qui viendra reposer sur les faces d'appui du dispositif 1 supérieur comprenant également des aspérités.

Pour récupérer la bobine, il suffit de retirer le dispositif 1 supérieur et après préhension de la bobine par le mandrin, la retirer des ouvertures oblongues des flasques pour l'emmener vers un poste d'utilisation. Les dispositifs 1 de positionnement et de maintien sont alors disponibles pour recevoir une nouvelle bobine, ou être retournés aux fournisseur de bobines.

Avec les dispositifs de l'invention, il est donc possible de positionner et maintenir des bobines sur des palettes et de pouvoir les stocker par gerbage sur plusieurs hauteurs.

Quand les bobines doivent être transportées, il est préférable de solidariser l'ensemble dispositifs 1, flasques 11, 12 avec la palette 19 par cerclage.

Avantageusement pour assurer la protection de la bobine, une enveloppe souple est disposée autour de celle-ci, une seconde enveloppe de protection peut être disposée autour de l'ensemble bobine / palette.

La figure 3 illustre un montage similaire à celui de la figure 2 mais avec des flasques 22, 23 adaptées pour des bobines à mandrin arasant. Ces flasques 22, 23 également de forme carrée comprennent uniquement un orifice central de diamètre voisin de celui du mandrin. Ces flasques sont montées sur les extrémités du mandrin soit par emboîtement si elles comprennent un épaulement formant cylindre sur l'une de leur face, soit par introduction de tubes 24 munis de collerette, appelés coupelles, dans les orifices centraux, le tube s'emboîtant dans le mandrin et la collerette venant prendre appui sur la face externe de la flasque.

Dans le mode de réalisation illustré, les coupelles 24 sont maintenues en place par des tiges 25 disposées entre les dispositifs 1 inférieur et supérieur. Ces tiges sont montées de manière amovible sur les dispositifs 1 par emboîtement de leurs extrémités dans des logements 26 prévus sur les barres 3, 4.

Bien entendu, d'autres moyens de blocage des coupelles peuvent être utilisés sans pour cela sortir du cadre de l'invention.

## Revendications

1. Dispositif de positionnement d'une bobine de film munie de flasques polygonales montées sur le mandrin de la bobine, en vue de son stockage ou de son transport, caractérisé en ce qu'il comprend au moins un moyen de réception et maintien (3,4) pour un côté de chaque flasque (11,12) et au moins un moyen (13,14) pour rendre solidaire de manière réglable, un moyen de réception ou maintien (3,4) d'une flasque (11,12) avec le moyen opposé de réception et de maintien (3,4) de l'autre flasque (11,12).

2. Dispositif selon la revendication 1, caractérisé en ce que le moyen de réception et de maintien (3,4) est formé par une barre (3,4) présentant une face (5,6) plane d'appui pour un côté de la flasque (11,12) et au moins une paroi verticale (7,10) venant en contact contre la surface de la flasque (11,12) extérieure à la bobine.

3. Dispositif selon la revendication 2, caractérisé en ce que la barre (3,4) formant le moyen de réception et d'appui a un profil en L.

4. Dispositif selon la revendication 2, caractérisé en ce que la barre (3,4) formant le moyen de réception et d'appui a un profil en U dans lequel vient se loger le côté de la flasque (11,12).

5. Dispositif selon la revendication 4, caractérisé en ce que les parois verticales (7,8,9,10) de la barre en U sont de hauteurs différentes.

6. Dispositif selon la revendication 4, caractérisé en ce que les parois verticales (7,8,9,10) de la barre en U sont de hauteur égale.

7. Dispositif selon l'une des revendications précédentes, caractérisé en ce que la face de la surface plane de la barre de réception et de maintien (3,4) non en contact avec la flasque (11,12) comprend des moyens antidérapants (17,18).

8. Dispositif selon la revendication 7, caractérisé en ce que les moyens antidérapants (17,18) sont formés par des protubérances faisant saillies sur ladite face.

9. Dispositif selon la revendication 7, caractérisé en ce que les moyens antidérapants (17,18) sont des rainures ou nervures formées sur ladite face.

10. Dispositif selon l'une des revendications précédentes, caractérisé en ce que le moyen de solidarisation (13,14) de deux moyens de réception et de maintien (3,4) est constitué par au moins une tige.

11. Dispositif selon l'une des revendications 1 à 10, caractérisé en ce que le moyen de solidarisation (13,14) de deux moyens de réception et de maintien (3,4) est constitué par au moins une tige réglable en longueur.

12. Dispositif selon la revendication 11, caractérisé en ce que la tige (13,14) réglable en longueur est une tige télescopique.

13. Dispositif selon l'une des revendications précédentes, caractérisé en ce qu'il comprend des moyens de blocage dudit dispositif sur un socle (19) de support.

14. Dispositif selon l'une des revendications précédentes, caractérisé en ce qu'il est fixé de manière amovible ou non sur un socle de support.

15. Dispositif selon l'une des revendications précédentes, caractérisé en ce qu'il comprend des éléments formant socle de support et moyens pour manipuler l'ensemble.

16. Procédé d'emballage d'une bobine de film comprenant des flasques polygonales fixées sur un mandrin, caractérisé en ce qu'il consiste à amener le côté inférieur de chaque flasque dans les moyens de réception et de maintien d'au moins un dispositif selon l'une des revendications 1 à 15, disposé sur un socle de support, et à rendre solidaire l'ensemble bobine/dispositif de positionnement du socle de support.

17. Procédé selon la revendication 16, caractérisé en ce qu'il consiste à disposer au moins un dispositif de positionnement selon l'une des revendications 1 à 15 sur les côtés supérieurs des flasques.

18. Procédé selon la revendication 17, caractérisé en ce qu'il consiste à disposer une barre entre les dispositifs de positionnement inférieur et les dispositifs de positionnement supérieur pour former un moyen de maintien des flasques sur le mandrin de la bobine.

## Claims

1. Device for positioning a film reel equipped with polygonal flanges fitted onto the mandrel of the reel, for the purpose of storing or transporting the said reel, characterized in that it comprises at least one receiving and holding means (3, 4) for one side of each flange (11, 12) and at least one means (13, 14) for adjustably fixing one receiving or holding means (3, 4) for one flange (11, 12) to the opposite receiving and holding means (3, 4) for the other flange (11, 12).

2. Device according to Claim 1, characterized in that the receiving and holding means (3, 4) is formed by a bar (3, 4) having a plane bearing face (5, 6), for one side of the flange (11, 12), and at least one vertical wall (7, 10) coming into contact against that surface of the flange (11, 12) which is exterior to the reel.

3. Device according to Claim 2, characterized in that the bar (3, 4) forming the receiving and bearing means has an L-shaped profile.

4. Device according to Claim 2, characterized in that the bar (3, 4) forming the receiving and bearing means has a U-shaped profile, in which the side of the flange (11, 12) is accommodated.

5. Device according to Claim 4, characterized in that the vertical walls (7, 8, 9, 10) of the U-shaped bar have different heights.

6. Device according to Claim 4, characterized in that the vertical walls (7, 8, 9, 10) of the U-shaped bar are of equal height.

7. Device according to one of the preceding claims, characterized in that that face of the plane surface of the receiving and holding bar (3, 4) which is not in contact with the flange (11, 12) comprises non-slip means (17, 18).

8. Device according to Claim 7, characterized in that the non-slip means (17, 18) are formed by protuberances projecting on the said face.

9. Device according to Claim 7, characterized in that the non-slip means (17, 18) are grooves or ribs formed on the said face.

10. Device according to one of the preceding claims, characterized in that the means (13, 14) for fixing together two receiving and holding means (3, 4) consists of at least one rod.

11. Device according to one of Claims 1 to 10, characterized in that the means (13, 14) for fixing together two receiving and holding means (3, 4) consists of at least one rod of adjustable length.

12. Device according to Claim 11, characterized in that the rod (13, 14) of adjustable length is a telescopic rod.

13. Device according to one of the preceding claims, characterized in that it comprises means for locking the said device on a supporting base (19).

14. Device according to one of the preceding claims, characterized in that it is secured to a supporting base removably or not.

15. Device according to one of the preceding claims, characterized in that it comprises elements forming a supporting base and means for handling the assembly as a whole.

16. Method for packaging a film reel comprising polygonal flanges fastened on a mandrel, characterized in that it involves bringing the lower side of each flange into the receiving and holding means of at least one device according to one of Claims 1 to 15, arranged on a supporting base, and fixing together the assembly consisting of the reel and of the positioning device of the supporting base.

17. Method according to Claim 16, characterized in that it involves arranging at least one positioning device according to one of Claims 1 to 15 on the upper sides of the flanges.

18. Method according to Claim 17, characterized in that it involves arranging a bar between the lower positioning devices and the upper positioning devices in order to form a means for holding the flanges on the mandrel of the reel.

## Patentansprüche

1. Vorrichtung zur Positionierung einer Filmspule, die mit mehreckigen Flanschen versehen ist, die auf dem Dorn der Spule angebracht sind, für ihre Stapelung oder ihren Transport, dadurch gekennzeichnet, daß sie zumindest ein Aufnahme- und Haltemittel (3, 4) für eine Seite jedes Flansches (11, 12) und zumindest ein Mittel (13, 14) zum festen Verbinden in einstellbarer Weise eines Aufnahme- oder Haltemittels (3, 4) eines Flansches (11, 12) mit den gegenüberliegenden Aufnahme- und Haltemittel (3, 4) des anderen Flansches (11, 12) aufweist.

2. Vorrichtung nach Anspruch 1, dadurch gekennzeichnet, daß das Aufnahme- und Haltemittel (3, 4) durch eine Stange (3, 4) gebildet ist, die eine ebene Auflagefläche (5, 6) für eine Seite des Flansches (11, 12) und zumindest eine vertikale Wand (7, 10) aufweist, die gegen die Oberfläche des Flansches (11, 12) außerhalb der Spule in Kontakt gelangt.

3. Vorrichtung nach Anspruch 2, dadurch gekennzeichnet, daß die Stange (3, 4), welche das Aufnahme- und Auflagemittel bildet, ein L-Profil aufweist.

4. Vorrichtung nach Anspruch 2, dadurch gekennzeichnet, daß die Stange (3, 4), die das Aufnahme- und Auflagemittel bildet, ein U-Profil aufweist, in welchem die Seite des Flansches 11, 12 gelagert bzw. aufgenommen wird.

5. Vorrichtung nach Anspruch 4, dadurch gekennzeichnet, daß die vertikalen Wände (7, 8, 9, 10) der U-förmigen Stange unterschiedliche Höhen aufweisen.

6. Vorrichtung nach Anspruch 4, dadurch gekennzeichnet, daß die vertikalen Wände (7, 8, 9, 10) der U-förmigen Stange gleiche Höhe aufweisen.

7. Vorrichtung nach einem der vorangehenden Ansprüche, dadurch gekennzeichnet, daß die Fläche der ebenen Oberfläche der Aufnahme- und Haltestange (3, 4), die nicht in Kontakt mit dem Flansch (11, 12) steht, rutschverhindernde Mittel (17, 18) aufweist.

8. Vorrichtung nach Anspruch 7, dadurch gekennzeichnet, daß die rutschverhindernden Mittel (17, 18) durch Vorsprünge gebildet sind, die auf der Fläche aufliegen.

9. Vorrichtung nach Anspruch 7, dadurch gekennzeichnet, daß die rutschverhindernden Mittel (17, 18) Rillen oder Nuten sind, die auf der Fläche gebildet sind.

10. Vorrichtung nach einem der vorangehenden Ansprüche, dadurch gekennzeichnet, daß das Befestigungsmittel (13, 14) für die zwei Aufnahme- und Haltemittel (3, 4) durch zumindest einen Stab gebildet ist.

11. Vorrichtung nach einem der Ansprüche 1 bis 10, dadurch gekennzeichnet, daß das Befestigungsmittel (13, 14) für die zwei Aufnahme- und Haltemittel (3, 4) durch zumindest einen Stab gebildet ist, dessen Länge einstellbar ist.

12. Vorrichtung nach Anspruch 11, dadurch gekennzeichnet, daß der Stab (13, 14), dessen Länge einstellbar ist, ein Teleskopstab ist.

13. Vorrichtung nach einem der vorangehenden Ansprüche, dadurch gekennzeichnet, daß sie Blockiermittel für die Vorrichtung auf einem Tragesockel (19) aufweist.

14. Vorrichtung nach einem der vorangehenden Ansprüche, dadurch gekennzeichnet, daß sie in abnehmbarer oder nichtabnehmbarer Weise auf dem Tragesockel befestigt ist.

15. Vorrichtung nach einem der vorangehenden Ansprüche, dadurch gekennzeichnet, daß sie Elemente aufweist, die einen Tragesockel bilden und Mittel zum Manipulieren der Einheit.

16. Verfahren zum Verpacken einer Filmspule mit mehreckigen Flanschen, die auf einem Dorn befestigt sind, dadurch gekennzeichnet, daß es darin besteht, die Unterseite von jedem Flansch in das Aufnahme- und Haltemittel von wenigstens einer Vorrichtung gemäß einem der Ansprüche 1 bis 15 anzuordnen, die auf einem Tragesockel angeordnet ist, und die Einheit aus Spule und Positioniervorrichtung mit dem Tragesockel fest zu verbinden.

17. Verfahren nach Anspruch 16, dadurch gekennzeichnet, daß es darin besteht, zumindest eine Positioniervorrichtung gemaß einem der Ansprüche 1 bis 15 auf den Oberseiten der Flansche anzuordnen.

18. Verfahren nach Anspruch 17, dadurch gekennzeichnet, daß es darin besteht, eine Stange zwischen den unteren Positioniervorrichtungen und den oberen Positioniervorrichtungen anzuordnen, um ein Haltemittel für die Flansche auf dem Dorn der Spule zu bilden.
